# EUROPÄISCHE PATENTSCHRIFT

(11) **EP 1 916 741 B1**
(45) Veröffentlichungstag und Bekanntmachung des Hinweises auf die Patenterteilung: **07.03.2012**
(21) Anmeldenummer: 07019450.1
(22) Anmeldetag: 04.10.2007
(51) Int. Cl.: H01R 4/36, H01R 4/48

(54) **Installationsschaltgerät und Anschlussklemme für ein Installationsschaltgerät**
Installation switching device and terminal clamp therefor
Dispositif d' interruption et borne de serrage associée

(30) Priorität: 28.10.2006 DE 102006050933; 30.08.2007 DE 102007041249
(43) Veröffentlichungstag der Anmeldung: 30.04.2008
(73) Patentinhaber: ABB AG, 68309 Mannheim (DE)
(72) Erfinder: Weber, Ralf, Dipl.-Ing., 69123 Heidelberg (DE); Eppe, Klaus-Peter, Dipl.-Ing., 69429 Weinheim (DE)

(56) Entgegenhaltungen:
- EP-A- 1 028 488
- DE-A1- 10 329 074
- GB-A- 1 503 124

## Beschreibung

Die Erfindung betrifft ein Installationsschaltgerät mit einem Gehäuse und einer in einem Klemmenaufnahmeraum des Gehäuses befindlichen Anschlussklemme, umfassend eine von der Frontseite zugängliche Klemmschraube mit einem Betätigungsende und einem diesem gegenüberliegenden Klemmende, umfassend weiterhin einen Klemmenkörper, in dem ein über eine erste Gehäuseöffnung von der benachbarten Schmalseitenwandung zugänglicher, an der dem Klemmende abgewandten Seite durch einen Steg des Klemmenkörpers begrenzter Klemmraum gebildet ist, gemäß dem Oberbegriff des Anspruchs 1.

Eine Anschlussklemme ist dafür geeignet, einzelne Anschlussleiter an dem Installationsschaltgerät anzuschrauben. Sie ist außerdem noch dazu geeignet, bandförmige Phasenschienen mit ihren Anschlussfahnen elektrisch leitend an dem Installationsschaltgerät zu befestigen.

Gattungsgemäße Installationsschaltgeräte sind beispielsweise Leitungsschutzschalter, Fehlerstromschutzschalter oder Motorschutzschatter Bei diesen wird zwischen wenigstens einer Zugangs- und wenigstens einer Abgangsklemme ein Strompfad durch das Innere des Installationsschaltgerätes beführt, wobei der Strompfad weitere Baugruppen, insbesondere thermische und/oder elektromagnetische Auslösebaugruppen und wenigstens eine, ein festes und ein bewegliches Kontaktstück umfassende Kontaktstelle, durchläuft.

Die DE 44 36 780 C2 zeigt ein Installationsschaltgerät mit einer Anschlussklemme, bei der die bandförmige Phasenschiene, gegebenenfalls mit ihrer Anschlussfahne, in einem Schlitz an der Schmalseite des Installationsschaltgerätes verschraubt wird.

Ein weiteres gattungsgemäßes Installationsschaltgerät mit einer gattungsgemäßen Anschlussklemme zeigt die EP 809 325 B1. Dort wird der Klemmenanschlussraum durch eine Stromschiene in einen ersten Anschlussraum für den drahtförmigen Anschlussleiter und einen zweiten Anschlussraum für die Anschlussfahne der bandförmigen Phasenschiene unterteilt.

Das Anschrauben der Phasenschienen bei bekannten gattungsgemäßen Installationsschaltgeräten ist dabei aufwändig, denn beim Einbau von Schaltgeräten, beispielsweise in einem Verteilerkasten, braucht der Monteur beide Hände, um das Gerät mit den Phasenschienen zu verbinden. Mit einer Hand hält er die Phasenschiene, mit der anderen Hand betätigt er den Schraubendreher.

Die EP 1 028 488 A1 zeigt eine Anschlussklemme; umfassend eine Klemmschraube mit einem Betätigungsende und einem diesem gegenüberliegenden Klemmende, umfassend weiterhin einen Klemmenkörper, in dem ein von außen zugänglicher, an der dem Klemmende abgewandten Seite durch einen Steg des Klemmenkörpers begrenzter Klemmraum gebildet ist, wobei der Klemmraum durch eine Stromschiene in seinem Inneren in zwei Teil-Klemmräume unterteilt ist.

Die US 1 503 124 zeigt eine umfassend eine Klemmschraube mit einem Betätigungsende und einem diesem gegenüberliegenden Klemmende, umfassend weiterhin einen Klemmenkörper, in dem ein über eine Gehäuseöffnung von einer Seitenwandung zugänglicher Klemmraum gebildet ist, der an der dem Klemmende abgewandten Seite durch eine weitere Schraube begrenzt ist; an den Seitenwänden des Klemmkörpers anliegend befinden sich gegenüberliegende Blattfedern, mit denen je ein weiterer Anschlussleiter oder eine Anschlussfahne einer Stromschiene seitlich gegen den Klemmkörper gedrückt werden können.

Die DE 103 29 074 A1 zeigt eine Anschlussklemmeinrichtung und ein Klemmenelementesystem zur Leuchtenverdrahtung, mit dem verschiedene Kombinationen von Schraubanschlüssen und Steckanschlüssen realisiert werden können. Die Anschlussklemmeinrichtung hat dazu ein Gehäuse aus einem elektrisch isolierenden Kunststoff, das einen Innenraum umschließt, in dem eine Kontaktklemme angeordnet ist, die eine erste Kontaktstelle und eine zweite Kontaktstelle aufweist, wobei die zweite Kontaktstelle durch einen von der Kontaktklemme sich weg erstreckenden Fortsatz gebildet ist.

Es ist daher die Aufgabe der vorliegenden Erfindung, ein Installationsschaltgerät zu schaffen, bei dem die Verbindung mit den Phasenschienen vereinfacht ist.

Die Aufgabe wird gelöst durch ein gattungsgemäßes Installationsschaltgerät mit den kennzeichnenden Merkmalen des Anspruchs 1.

Erfindungsgemäß ist also außerhalb des Klemmraumes an dem Steg des Klemmenkörpers eine Steckmuffe mit einer zwischen zwei Schenkeln gebildeten Einstecköffnung zur Aufnahme einer Anschlussfahne einer Sammelschiene befestigt. Dadurch kann die Phasenschiene mittels einer schraubenlosen Steckverbindung mit der Anschlussklemme verbunden werden, was der Monteur einhändig ausführen kann. Das Einsetzen der Phasenschienen wird dadurch nicht nur einfacher, sondern es geht auch schneller.

Gemäß einer besonders vorteilhaften Ausführungsform der Erfindung sind der Klemmraum und die Einstecköffnung von der Frontseite aus gesehen hintereinander angeordnet und von der der Frontseite benachbarten Schmalseitenwand aus zugänglich.

Vorteilhafterweise können dabei der Klemmraum und die Einstecköffnung so angeordnet sein, dass beim Installieren des Installationsschaltgerätes in einem Verteilerkasten die Sammelschiene in der Steckmuffe über eine schraubenlose Klemmtechnik und der oder die Anschlußleiter in dem Klemmraum über eine Schraub-Klemmverbindung befestigbar sind.

Eine Ausführungsform der Erfindung sieht dabei vor, dass in dem Klemmraum eine Sammelschiene und/oder ein Anschlussleiter mittels der Klemmschraube gegen eine Stromschiene drückbar ist. Die Stromschiene kann dabei ein separates Bauteil sein, welches beispielsweise flächig an dem Steg des Klemmenkörpers anliegt und mit dem Steg verbunden oder sogar einstückig an den Steg angeformt ist. Die Stromschiene dient dazu, eine elektrische Verbindung zwischen der erfindungsgemäßen Anschlussklemme und weiteren Baugruppen oder Komponenten des Installationsschaltgerätes herzustellen. Insbesondere können an der Stromschiene weitere Leiter befestigt sein, die den Strompfad durch das Installationsschaltgerät führen, und die dabei andere Baugruppen wie etwa die Kontaktstelle und einen thermischen oder einen elektromagnetischen Auslöser kontaktieren.

Eine insbesondere sehr vorteilhafte Ausführungsform der Erfindung sieht vor, dass in dem Klemmraum eine Sammelschiene und/oder ein Anschlussleiter mittels der Klemmschraube direkt gegen den Steg des Klemmenkörpers drückbar ist. Vorteilhafterweise kann dann die Stromschiene einstückig an dem Steg angeformt sein.

Gemäß einer vorteilhaften weiteren Ausführungsform besitzt die Steckmuffe eine U-Form, die in Richtung "Einkontaktieren" offen ist und deren Schenkel in diese Richtung und senkrecht zur Bewegungsrichtung der Klemmschraube verlaufen, so dass sie die Anschlussfahne der Sammelschiene beidseitig umfassen. Dabei kann die Steckmuffe vorteilhafterweise eine U-förmig gebogene Bandfeder sein, deren Öffnung in Richtung der Anschlussfahne der Sammelschiene weist.

Bezüglich der Herstellung einer erfindungsgemäßen Anschlussklemme sieht eine besonders vorteilhafte Ausführungsform vor, dass der Klemmenkörper etwa die Form eines rechteckigen Rahmens besitzt, mit einem die erste Schmalseite bildenden Steg und daran anschließenden, die beiden Längsseiten bildenden Schenkeln, wobei das freie Ende jedes Schenkels etwa rechtwinklig auf das freie Ende des jeweils anderen Schenkels zu gebogen ist, so dass die umgebogenen freien Enden sich überlappen und dadurch die zweite Schmalseite des Rahmens bilden. Die zweite Schmalseite kann dabei vorteilhafterweise eine Öffnung mit einem Schraubgewinde zur Aufnahme und Führung der Klemmschraube aufweisen.

Vorteilhafterweise kann der Klemmenkörper dabei als Stanzbiegeteil hergestellt werden. Dabei kann die Abwicklung des Klemmenkörpers mit den Schenkeln, dem Steg und gegebenenfalls mit der an dem Steg einstückig angeformten Stromschiene aus einem Blech ausgestanzt werde. Anschließend werden die Schenkel und gegebenenfalls die Stromschiene an entsprechend vorgesehenen Biegekanten umgebogen, so dass schließlich die gewünschte Form des Klemmenkörpers entsteht.

Weitere vorteilhafte Ausgestaltungen und Verbesserungen der Erfindung und weitere Vorteile sind den weiteren Unteransprüchen zu entnehmen.

Anhand der Zeichnungen, in denen vier Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figur 1:: schematisch einen Teilschnitt durch eine erste Ausführungsform einer erfindungsgemäßen Anschlussklemme,
- Figur 2:: schematisch eine Seitenansicht der Anschlussklemme gemäß Figur 1,
- Figur 3:: schematisch einen Teilschnitt durch eine zweite Ausführungsform einer erfindungsgemäßen Anschlussklemme,
- Figur 4:: schematisch einen Teilschnitt durch eine dritte Ausführungsform einer erfindungsgemäßen Anschlussklemme,
- Figur 5:: schematisch eine Seitenansicht der Anschlussklemme gemäß Figur 4, sowie
- Figur 6:: schematisch einen Teilschnitt durch eine vierte Ausführungsform einer erfindungsgemäßen Anschlussklemme.

In den Figuren sind gleiche oder gleichwirkende Bauteile oder Elemente jeweils mit den gleichen Bezugsziffern versehen, auch wenn sie bei verschiedenen Ausführungsvarianten in leicht abgewandelter Form gestaltet sind.

Die Figur 1 zeigt eine Anschlussklemme 10 zum Einbau in den Klemmenaufnahmeraum eines Installationsschaltgerätes, beispielsweise eines Leitungsschutzschalters. Der Leitungsschutzschalter selbst ist nicht dargestellt.

Die Anschlussklemme 10 umfasst einen Klemmenkörper 12, welcher in etwa die Form eines rechteckigen Rahmens besitzt. Er hat eine obere Schmalseite 14 und eine untere Schmalseite 16, welche durch dazwischen parallel liegende Längsseiten 18,19 verbunden sind. Die obere und untere Schmalseite 14,16 und die Längsseiten 18,19 begrenzen den Klemmraum 20.

Die obere Schmalseite 14 weist eine Öffnung 22 auf, durch die hindurch eine Klemmenschraube 24 in den Klemmraum 20 ragt. Die Klemmenschraube 24 hat ein Betätigungsende 26 in Form eines Schraubenkopfes mit einem Schlitz 28 für den Eingriff eines Schraubendrehers. An dem dem Schraubenkopf gegenüberliegenden Klemmende 30 ist die Klemmenschraube 24 mit einer Druckplatte 32 verbunden. Die Druckplatte 32 erleichtert und verbessert den mechanischen und elektrischen Kontakt zwischen der Klemmenschraube 24 und einem in den Klemmraum einführbaren Anschlussleiter 34.

Anstelle der gezeigten Kopfschraube könnte natürlich auch eine kopflose Madenschraube oder irgendeine andere Art von Schraube verwendet werden.

Die Öffnung 22 ist mit einem Innengewinde 23 versehen, welches mit dem Außengewinde 25 an dem Schraubenschaft der Klemmenschraube 24 zusammenwirkt. Die Klemmschraube 24 kann mittels des Gewindes 23,25 in Richtung des Pfeiles 50 in den Klemmraum 20 eingeschraubt oder aus diesem herausgeschraubt werden.

Die untere Schmalseite 16 ist durch einen Steg 17 gebildet. An dem Steg 17 ist eine Stromschiene 36 angebracht, in dem hier gezeigten Beispiel liegt sie flächig an dem Steg 17 an und ist mit diesem formschlüssig verbunden. Die Stromschiene 36 führt mit ihrem Abgangsende 37 ins Innere des Schaltgerätes, wo sie mit anderen Anschlussleitern die elektrische Verbindung zu funktionalen Baugruppen des Installationsschaltgerätes, beispielsweise den Auslöserbaugruppen oder den Kontaktstellen, herstellt.

Außerhalb des Klemmraums 20 ist an dem Steg 17 des Klemmenkörpers 12 eine Steckmuffe 38 befestigt. Diese weist in etwa eine U-Form auf und umfasst zwei durch einen Steg 40 verbundene Schenkel 42, 44. Die Einstecköffnung 46 weist nach außen in die Richtung, aus der der Anschlussleiter 34 oder eine Phasenschiene 48 beziehungsweise eine Sammelschiene 48 mit ihrer Anschlussfahne in die Klemme eingeführt werden sollen. Der Klemmraum 20 und die Einstecköffnung 46 der Steckmuffe 38 sind somit bezogen auf die Bewegungsrichtung 50 der Klemmenschraube 24 hintereinander liegend angeordnet und von einer gemeinsamen Zugangsebene, in der Figur 1 die Ebene A-A' parallel zu der linken Längsseite 18, her zugänglich.

Die beiden Schenkel 42,44 der Steckmuffe 38 umfassen beidseitig eine in die Steckmuffe 38 eingesteckte Sammelschiene 48. Die Steckmuffe gemäß der Figur 1 ist dabei beispielsweise eine U-förmig gebogene Bandfeder, deren Öffnung 46 in Richtung der Anschlussfahne der Sammelschiene 48 weist. Durch die Federkraft der beiden Schenkel 42,44, die beidseitig auf die eingeführte Sammelschiene 48 einwirkt, ist ein guter elektrischer Kontakt zwischen der Sammelschiene 48 und den Schenkeln 42,44 der Steckmuffe 48 gegeben.

Zur besseren Veranschaulichung zeigt die Figur 2 eine Ansicht aus der Richtung der Zugangsebene AA'. Man erkennt, dass an den den Klemmraum 20 nach unten begrenzenden Steg 17 sich zwei die beiden Längsseiten 18,19 bildende Schenkel 52,54 anschließen. Die freien Enden, 53,55 der beiden Schenkel 52,54 sind dabei jeweils etwa rechtwinklig aufeinander zu gebogen und überlappen sich. Durch die Überlappung der Schenkelenden. 53,55 ist die obere Schmalseite 14 des Klemmenkörpers 12 gebildet. In dieser Ausführungsform ist der Klemmenkörper 12 sehr einfach und kostengünstig als Stanzbiegeteil herstellbar. Seine Abwicklung in der Ebene wird ausgestanzt, und anschließend werden die Längsseiten 18,19 durch Hochklappen der entsprechenden Schenkel 52,54, und anschließend die obere Schmalseite 14 durch rechtwinkliges Umklappen und Überlappen der freien Enden 53,55 der Schenkel 52,54 gebildet.

Die Figur 3 zeigt eine weitere Ausführungsform der Erfindung. Hier ist die an dem Steg 17 angebrachte Stromschiene 36 über den Steg 17 hinaus in Richtung der Zugangsebene AA' verlängert und U-förmig um den Steg 17 herum umgebogen. Es entsteht damit ein in Richtung der Zugangsebene AA' hervorstehender Schienenbogen 35 und ein parallel zu dem Steg 17 auf dessen anderer Seite verlaufender Schienenschenkel 39.

Die Steckmuffe 38 ist mit ihrem ersten Schenkel 44 an der der Stromschiene 36 gegenüberliegenden Seite des Steges 17 angebracht. Der Schienenbogen 35 und der Schienenschenkel 39 der Stromschiene 36 klemmen den ersten Schenkel 44 der Steckmuffe an dem Steg 17 fest.

Der Steg der Steckmuffe 38 verläuft in etwa parallel zu der Zugangsebene AA' nach unten. Der zweite Schenkel 42 der Steckmuffe 38 verläuft dann schräg auf den ersten Schenkel 44 zu und trägt an seinem freien Ende eine Aufkantung 43. Dadurch ist die Einstecköffnung 46 in Form einer Einstecktulpe ausgebildet.

Die Anschlussfahne der Sammelschiene 48 wird zwischen der durch den zweiten Schenkel 42 und die Aufkantung 43 gebildeten Kante und dem Schienenschenkel 39 der Stromschiene 36 in die Steckmuffe 38 eingeführt. Aufgrund der Federkraft des zweiten Schenkels 42 der Steckmuffe 38 drückt dieser die Anschlussfahne der Sammelschiene 48 gegen den Schienenschenkel 39 der Stromschiene 36 und stellt so einen sicheren mechanischen und elektrischen Kontakt her.

Ein erfindungsgemäßes Installationsschaltgerät mit einer erfindungsgemäßen Anschlussklemme 10 lässt sich in vereinfachter Art in einen Verteilerkasten beispielsweise einer Hausinstallation einsetzen. So werden beispielsweise die Geräte zunächst in einer Reihe nebeneinander in üblicher Weise auf einer Hutprofiltragschiene angebracht.

Die gemeinsame Verbindung nebeneinander liegender Geräte mittels einer Phasenschiene erfolgt dann durch schraubenloses Anklemmen der Anschlussfahnen der Phasenschiene in den Steckmuffen 38 der Anschlussklemmen 10 der aneinander gereihten Installationsschaltgeräte.

Die individuellen Abgangsleiter von jedem einzelnen Schaltgerät werden anschließend in üblicher Art und Weise durch eine Schraubverbindung hergestellt. Weil die Phasenschiene von der Frontseite des Installationsschaltgerätes aus gesehen hinter dem Schraubklemmen-Anschluss für den Anschlussleiter 34 liegt, stört die Phasenschiene nicht beim Anschließen der Anschlussleiter über die Schraubklemme.

In den Figuren 4 bis 6 ist eine dritte und vierte Ausführungsform der Erfindung dargestellt. Der Unterschied zu den ersten und zweiten Ausführungsformen gemäß der Figuren 1 bis 3 besteht darin, dass die Klemmschraube 24 mit ihrer Druckplatte 32 den Anschlussleiter 34 direkt gegen den die untere Schmalseite 16 des Klemmenrahmens bildenden Steg 17 drückt. In Richtung in das Geräteinnere hinein ist die Stromschiene 36 einstückig an den Steg 17 angeformt.

Es werde nun die Figur 6 betrachtet. Hier ist der Steg 17 in Richtung der Zugangsebene AA' verlängert und U-förmig nach unten umgebogen. Es entsteht damit ein in Richtung der Zugangsebene AA' hervorstehender Schienenbogen 35 und ein parallel zu der unteren Schmalseite des Klemmenkörpers auf dessen anderer Seite verlaufender Schienenschenkel 39.

Die Steckmuffe 38 ist mit ihrem ersten Schenkel 44 an der der unteren Schmalseite des Klemmenkörpers gegenüberliegenden Seite des Steges 17 angebracht, beispielsweise aufgesteckt oder aufgeschoben. Der Schienenbogen 35 und der Schienenschenkel 39 der Stromschiene 36 klemmen den ersten Schenkel 44 der Steckmuffe an dem Steg 17 fest.

Der Steg 40 der Steckmuffe 38 verläuft in etwa parallel zu der Zugangsebene AA' nach unten. Der zweite Schenkel 42 der Steckmuffe 38 verläuft dann schräg auf den ersten Schenkel 44 zu und trägt an seinem freien Ende eine Aufkantung 43. Dadurch ist die Einstecköffnung 46 in Form einer Einstecktulpe ausgebildet.

Die Anschlussfahne der Sammelschiene 48 wird zwischen der durch den zweiten Schenkel 42 und die Aufkantung 43 gebildeten Kante und dem Schienenschenkel 39 des Steges 17 in die Steckmuffe 38 eingeführt. Aufgrund der Federkraft des zweiten Schenkels 42 der Steckmuffe 38 drückt dieser die Anschlussfahne der Sammelschiene 48 gegen den Schienenschenkel 39 und stellt so einen sicheren mechanischen und elektrischen Kontakt her.

Der Klemmenkörper 12 gemäß der Figuren 4 bis 6 kann einfach und kostengünstig als Stanzbiegeteil hergestellt werden, entsprechend der Beschreibung oben betreffend die Ausführungsform gemäß der Figuren 1 bis 3. Die Stromschiene 36 ist dann in der ebenen Abwicklung des Klemmenkörpers 12 ein weiterer Schenkel, der beim Zusammenbiegen des Klemmenkörpers entsprechend mit gebogen wird.

### Bezugszeichenliste

- 10: Anschlussklemme
- 12: Klemmenkörper
- 14: Obere Schmalseite
- 16: Untere Schmalseite
- 17: Steg
- 18,19: Längsseiten
- 20: Klemmraum
- 22: Öffnung
- 23: Innengewinde
- 24: Klemmenschraube
- 25: Außengewinde
- 26: Betätigungsende der Klemmenschraube
- 28: Schlitz
- 30: Klemmende der Klemmenschraube
- 32: Druckplatte
- 34: Anschlussleiter
- 35: Schienenbogen
- 36: Stromschiene
- 37: Abgangsende der Stromschiene
- 38: Steckmuffe
- 39: Schienenschenkel
- 40: Steg der Steckmuffe
- 42,44: Schenkel der Steckmuffe
- 43: Aufkantung
- 46: Einstecköffnung
- 48: Phasenschienen, Sammelschiene
- 50: Bewegungsrichtung der Klemmenschraube
- 52,54: Schenkel des Klemmenkörpers
- 53,55: Freie Enden der Schenkel des Klemmenkörpers
- AA': Zugangsebene

## Patentansprüche

1. Installationsschaltgerät mit einem Gehäuse und einer in einem Klemmenaufnahmeraum des Gehäuses befindlichen Anschlussklemme (10), umfassend eine von der Frontseite zugängliche Klemmschraube (24) mit einem Betätigungsende (26) und einem diesem gegenüberliegenden Klemmende (30), umfassend weiterhin einen Klemmenkörper (12), in dem ein über eine erste Gehäuseöffnung von der benachbarten Schmalseitenwandung zugänglicher, an der dem Klemmende (30) abgewandten Seite durch einen Steg (17) des Klemmenkörpers (12) begrenzter Klemmraum (20) gebildet ist, **dadurch gekennzeichnet, dass** außerhalb des Klemmraumes (20) an dem Steg (17) des Klemmenkörpers (12) eine Steckmuffe (38) mit einer zwischen zwei Schenkeln (42,44) gebildeten Einstecköffnung (46) zur Aufnahme einer Anschlussfahne einer Sammelschiene (48) befestigt ist.

2. Installationsschaltgerät nach Anspruch 1, **dadurch gekennzeichnet, dass** der Klemmraum (20) und die Einstecköffnung (46) von der Frontseite aus gesehen hintereinander angeordnet und von der der Frontseite benachbarten Schmalseitenwand aus zugänglich sind.

3. Installationsschaltgerät nach Anspruch 2, **dadurch gekennzeichnet, dass** der Klemmraum (20) und die Einstecköffnung (46) so angeordnet sind, dass beim Installieren des Installationsschaltgerätes in einem Verteilerkasten die Sammelschiene (48) in der Steckmuffe (38) über eine schraubenlose Klemmtechnik und der oder die Anschlußleiter (34) in dem Klemmraum (20) über eine Schraub-Klemmverbindung befestigbar sind.

4. Installationsschaltgerät nach einem der vorigen Ansprüche, **dadurch gekennzeichnet, dass** in dem Klemmraum (20) eine Sammelschiene (48) und/oder ein Anschlußleiter (34) mittels der Klemmschraube (24) gegen den Steg (17) andrückbar ist.

5. Installationsschaltgerät nach einem der Ansprüche 1 bis 3, **dadurch gekennzeichnet, dass** in dem Klemmraum (20) eine Sammelschiene (48) und/oder ein Anschlussleiter (34) mittels der Klemmschraube (24) gegen eine Stromschiene (36) drückbar ist.

6. Installationsschaitgerät nach Anspruch 5, **dadurch gekennzeichnet, dass** die Stromschiene (36) einstückig an dem Klemmenkörper (12) angeformt ist.

7. Installationsschaltgerät nach Anspruch 5, **dadurch gekennzeichnet, dass** die Stromschiene flächig an dem Steg (17) anliegt.

8. Installationsschattgerät nach Anspruch 1, **dadurch gekennzeichnet, dass** der Klemmraum (20) und die Einstecköffnung (46) bezogen auf die Bewegungsrichtung (50) der Klemmschraube (24) hintereinanderliegend angeordnet und von einer gemeinsamen Zugangsebene (AA') her zugänglich sind.

9. Installationsschaltgerät nach Anspruch 1, **dadurch gekennzeichnet, dass** die Steckmuffe (38) eine U-Form besitzt, die in Richtung "Einkontaktieren" offen ist und deren Schenkel (42,44) in diese Richtung und senkrecht zur Bewegungsrichtung (50) der Klemmschraube (94) verlaufen, so dass sie die Anschlussfahne der Sammelschiene (48) beidseitig umfasst.

10. Installationsschaltgerät nach Anspruch 1, wobei die Steckmuffe (38) eine U-förmig gebogene Bandfeder ist, deren Öffnung (46) in Richtung der Anschlußfahne der Sammelschiene (48) weist.

11. Installationsschaltgerät nach Anspruch 1, **dadurch gekennzeichnet, dass** der Klemmenkörper (12) etwa die Form eines rechteckigen Rahmens besitzt, mit einem die erste Schmalseite (16) bildenden Steg (17) und daran anschließenden, die beiden Längsseiten (18,19) bildenden Schenkeln (52,54), wobei das freie Ende (53,55) jedes Schenkels (52,54) etwa rechtwinklig auf das freie Ende (55,53) des jeweils anderen Schenkels (54,52) hin zugebogen ist, so dass die umgebogenen freien Enden (53,55) sich überlappen und dadurch die zweite Schmalseite (14) des Rahmens bilden.

12. Installatiansschaltgerät nach Anspruch 11, **dadurch gekennzeichnet, dass** die zweite Schmalseite (14) eine Öffnung (23) mit einem Schraubgewinde (23) zur Aufnahme und Führung der Klemmschraube (24) aufweist.

## Claims

1. Installation switching device having a housing and having a connecting terminal (10), which is located in a terminal accommodation area of the housing, comprising a clamping screw (24) which is accessible from the front face and has an operating end (26), and a clamping end (30) which is opposite this, furthermore comprising a terminal body (12) in which a clamping area (20) is formed, which is accessible via a first housing opening from the adjacent narrow-face wall and is bounded on the side' facing away from the clamping end (30) by a web (17) of the terminal body (12), **characterized in that** a plug sleeve (38) having an insertion opening (46), which is formed between two limbs (42, 44), for holding a connecting lug of a busbar (48) is attached to the web (17) of the terminal body (12) outside the clamping area (20).

2. Installation switching device according to Claim 1, **characterized in that** the clamping area (20) and the insertion opening (46) are arranged one behind the other seen from the front face, and are accessible from the narrow-face wall adjacent to the front face.

3. Installation switching device according to Claim 2, **characterized in that** the clamping area (20) and the insertion opening (46) are arranged such that, when the installation switching device is being installed in a distribution box, the busbar (48) can be mounted in the plug sleeve (38) using screwless clamping technology, and the connecting conductor or conductors (34) can be mounted in the clamping area (20) using a screw-clamping connection.

4. Installation switching device according to one of the preceding claims, **characterized in that** a busbar (48) and/or a connecting conductor (34) can be pressed against the web (17) in the clamping area (20) by means of the clamping screw (24).

5. Installation switching device according to one of Claims 1 to 3, **characterized in that** a busbar (48) and/or a connecting conductor (34) can be pressed against an electrical rail (36) in the clamping area (20) by means of the clamping screw (24).

6. Installation switching device according to Claim 5, **characterized in that** the electrical rail (36) is formed integrally on the terminal body (12).

7. Installation switching device according to Claim 5, **characterized in that** the electrical rail rests flat on the web (17).

8. Installation switching device according to Claim 1, **characterized in that** the clamping area (20) and the insertion opening (46) are arranged one behind the other with respect to the movement direction (50) of the clamping screw (24), and are accessible from a common access plane (AA') .

9. Installation switching device according to Claim 1, **characterized in that** the plug sleeve (38) is U-shaped, open in the direction of "making contact", and its limbs (42, 44) run in this direction at right angles to the movement direction (50) of the clamping screw (94), such that it surrounds the connecting lug of the busbar (48) on both sides.

10. Installation switching device according to Claim 1, with the plug sleeve (38) being a flat spring which is bent in a U-shape and whose opening (46) faces in the direction of the connecting lug of the busbar (48).

11. Installation switching device according to Claim 1, **characterized in that** the terminal body (12) is approximately in the form of a rectangular frame having a web (17) which forms the first narrow face (16) and, adjacent thereto, limbs (52, 54) which form the two longitudinal faces (18, 19), with the free end (53, 55) of each limb (52, 54) being bent approximately at right angles towards the free end (55, 53) of the respectively other limb (54, 52), such that the bent-around free ends (53, 55) overlap and thus form the second narrow face (14) of the frame.

12. Installation switching device according to Claim 11, **characterized in that** the second narrow face (14) has an opening (23) with a screw thread (23) for holding and guiding the clamping screw (24).

## Revendications

1. Commutateur d'installation comprenant un boîtier et une borne de raccordement (10) qui se trouve dans un espace d'accueil de borne du boîtier, incluant une vis de serrage (24) accessible depuis le côté avant et munie d'une extrémité d'actionnement (26) et d'une extrémité de serrage (30) à l'opposé de celle-ci, incluant en outre un corps de serrage (12) dans lequel est formé un espace de serrage (20) accessible depuis la paroi latérale étroite voisine par l'intermédiaire d'une première ouverture de boîtier et délimité du côté opposé à l'extrémité de serrage (30) par une traverse (17) du corps de serrage (12), **caractérisé en ce qu'**un manchon d'enfichage (38) muni d'une ouverture d'enfichage (46) formée entre deux branches (42, 44) est fixé, à l'extérieur de l'espace de serrage (20), à la traverse (17) du corps de serrage (12), pour accueillir une barrette de connexion d'une barre-bus (48) .

2. Commutateur d'installation selon la revendication 1, **caractérisé en ce que** l'espace de serrage (20) et l'ouverture d'enfichage (46), vus depuis le côté avant, sont disposés l'un derrière l'autre et sont accessibles depuis la paroi latérale étroite voisine du côté avant.

3. Commutateur d'installation selon la revendication 2, **caractérisé en ce que** l'espace de serrage (20) et l'ouverture d'enfichage (46) sont disposés de telle sorte que lors de l'installation du commutateur d'installation dans un coffret de distribution, la barre-bus (48) peut être fixée dans le manchon d'enfichage (38) par le biais d'une technique de serrage sans vis et le ou les conducteurs de raccordement (34) peuvent être fixés dans l'espace de serrage (20) par le biais d'une liaison serrée à vis.

4. Commutateur d'installation selon l'une des revendications précédentes, **caractérisé en ce qu'**une barre-bus (48) et/ou un conducteur de raccordement (34) peuvent être poussés dans l'espace de serrage (20) contre la traverse (17) au moyen de la vis de serrage (24).

5. Commutateur d'installation selon l'une des revendications 1 à 3, **caractérisé en ce qu'**une barre-bus (48) et/ou un conducteur de raccordement (34) peuvent être poussés dans l'espace de serrage (20) contre une barre-bus (36) au moyen de la vis de serrage (24).

6. Commutateur d'installation selon la revendication 5, **caractérisé en ce que** la barre-bus (36) est façonnée d'une seule pièce sur le corps de serrage (12).

7. Commutateur d'installation selon la revendication 5, **caractérisé en ce que** la barre-bus repose à plat sur la traverse (17).

8. Commutateur d'installation selon la revendication 1, **caractérisé en ce que** l'espace de serrage (20) et l'ouverture d'enfichage (46) sont disposés l'un derrière l'autre par rapport au sens du mouvement (50) de la vis de serrage (24) et sont accessibles depuis un plan d'accès (AA') commun.

9. Commutateur d'installation selon la revendication 1, **caractérisé en ce que** le manchon d'enfichage (38) possède la forme d'un U qui est ouvert en direction de la « mise en contact » et dont les branches (42, 44) s'étendent dans cette direction et perpendiculairement au sens du mouvement (50) de la vis de serrage (24), de sorte qu'il enserre la barrette de connexion de la barre-bus (48) par les deux côtés.

10. Commutateur d'installation selon la revendication 1, le manchon d'enfichage (38) étant un ressort à lame courbé en forme de U dont l'ouverture (46) est orientée en direction de la barrette de connexion de la barre-bus (48).

11. Commutateur d'installation selon la revendication 1, **caractérisé en ce que** le corps de serrage (12) possède approximativement la forme d'un cadre rectangulaire, comprenant une traverse (17) qui forme le premier côté étroit (16) et des branches (52, 54) rattachées à celle-ci qui forment les deux côtés longs (18, 19), l'extrémité libre (53, 55) de chaque branche (52, 54) étant recourbée approximativement perpendiculairement en direction de l'extrémité libre (55, 53) de l'autre branche (54, 52) respective, de sorte que les extrémités libres (53, 55) recourbées se chevauchent et forment ainsi le deuxième côté étroit (14) du cadre.

12. Commutateur d'installation selon la revendication 11, **caractérisé en ce que** le deuxième côté étroit (14) présente une ouverture (23) avec un filet de vissage (23) pour accueillir et pour guider la vis de serrage (24).
